# EUROPÄISCHE PATENTSCHRIFT

(11) **EP 1 163 111 B1**
(45) Veröffentlichungstag und Bekanntmachung des Hinweises auf die Patenterteilung: **16.07.2003**
(21) Anmeldenummer: 00920514.7
(22) Anmeldetag: 20.03.2000
(51) Int. Cl.: B30B 9/32

(54) **VERFAHREN ZUR VOLUMENREDUZIERUNG VON LEERGUT SOWIE PRESSVORRICHTUNG FÜR LEERGUT**
METHOD OF REDUCING THE VOLUME OF EMPTY PACKAGING AND COMPRESSION DEVICE FOR EMPTY PACKAGING
PROCEDE POUR LA REDUCTION DU VOLUME D'EMBALLAGES VIDES AINSI QUE DISPOSITIF DE COMPRESSION POUR EMBALLAGES VIDES

(30) Priorität: 18.03.1999 DE 19912059
(43) Veröffentlichungstag der Anmeldung: 19.12.2001
(73) Patentinhaber: Schwelling, Hermann, 88682 Salem (DE)
(72) Erfinder: Schwelling, Hermann, 88682 Salem (DE)
(74) Vertreter: Fürst, Siegfried
(86) Internationale Anmeldenummer: EP0002434
(87) Internationale Veröffentlichungsnummer: WO00054965

(56) Entgegenhaltungen:
- EP-A- 0 515 835
- CH-A- 675 227
- DE-U- 8 608 743
- DE-U- 9 300 491
- FR-A- 2 698 028
- US-A- 2 904 097
- US-A- 5 279 215
- US-A- 5 327 822

## Beschreibung

### Technisches Gebiet

Die Erfindung betrifft ein Verfahren und eine Vorrichtung zur Volumenreduzierung von Leergut, insbesondere von Flaschen und Dosen, wobei die Vorrichtung vorzugsweise über einem Sammelbehältnis positioniert wird.

### Stand der Technik

Aus der Praxis ist bekannt wie z.B. aus DE-A-8 608 743, dass bestimmte Sorten von Müll gepresst werden. Dabei wird vorrangig Altpapier und Pappe gepresst und auch zum Teil gebündelt. Bei Müll in Form von Leergut, wie z.B. Flaschen, Dosen und dgl., ist bekannt, dass dieser Müll nicht gebündelt, sondern ungepresst in Containern gesammelt wird. Beim Handling von diesem Müll aus Leergut ist es insofern nachteilig, dass bezogen auf das durch den Container vorgegebene Volumen nur eine bestimmte Menge Leergut gesammelt werden kann, die vorhandene Sammel- und Transportkapazität wird somit nicht vollständig genutzt.
Bekannt ist ferner aus der DE 93 00 491 U1 eine Presse in Art eines Presskastens, die wahlweise entsprechend des gerade zu pressenden Leergutes auf der jeweiligen Abfalltonne aufsetzbar oder unmittelbar über den Abfalltonnen auf einer Abstützung verschiebbar gelagert ist. Diese Presse umfasst eine Presskammer mit einer Einfüllöffnung sowie mit innerhalb der Presskammer angeordneter Einrichtung zur Zerkleinerung des eingelegten Gutes. Der Boden der Presskammer ist mit zueinander beabstandeten Stäben als Rostboden ausgebildet. Falls bei Bedarf auch kleinste Flaschen zerkleinert werden sollen, wird die Presse in spezieller Ausführung mit einem geschlossenen Boden ausgerüstet, der verlagerbar gestaltet ist; diese Ausführung des Bodens erfordert jedoch zusätzlichen konstruktiven und steuerungstechnischen Aufwand. Obwohl diese Presse Vorteile gegenüber den eingangs genannten Lösungen aufweist, ist insbesondere von Nachteil das die Größe der Presse, insbesondere ihrer Presskammer, und die Größe/Dimension der Abfalltonnen aufeinander abgestimmt sein müssen, was einen variablen Einsatz einschränkt. Bei der Ausführung mit einem Rostboden kann zudem vordergründig nur zerbrechliches Leergut entsorgt werden. Leergut aus elastischem, nach dem Pressen wieder expandierendem Material fällt nicht problemlos durch den Rostboden, Betriebsstörungen sind unvermeidbar. Wird der Abstand der Stäbe des Rostbodens sehr groß gewählt, kann von unten in den Pressraum gegriffen werden, was nach heute geltenden Sicherheitsvorschriften nicht mehr zulässig ist; zusätzliche Schutzvorrichtungen wären erforderlich. Weil das Leergut auch in ungesäubertem Zustand anfällt, ist die Presskammer und sind insbesondere die Stäbe des Rostbodens meistens mit einer klebrigen Substanz behaftet, dadurch bleiben Stücke von zerkleinertem Leergut an den Stäben haften und die im Boden vorgesehenen Öffnungen setzen sich in kurzer Zeit zu.

### Technische Aufgabe

Es ist deshalb Aufgabe der Erfindung, ein Verfahren und eine Vorrichtung zum Sammeln und zur Volumenreduzierung von Müll in Form von Leergut zu finden, welche die genannten Nachteile weitestgehend nicht mehr aufweisen, insbesondere ein störungsfreies Betreiben der Vorrichtung sichern sowie einen geringeren konstruktiven Fertigungsaufwand erfordern und/oder einen Presszyklus verkürzen.

### Lösung der Aufgabe (Erfindung)

Die Aufgabe wird erfindungsgemäß durch ein Verfahren nach dem Anspruch 1 oder 2 und mit einer Pressvorrichtung nach dem Anspruch 5 gelöst. Weiterbildungen und vorteilhafte Ausgestaltungen der Erfindung sind in den Unteransprüchen beschrieben.

Die Volumenreduzierung von Leergut wird bei dem Gegenstand der vorliegenden Erfindung durch Zerkleinern oder Verdichten mittels Pressen erreicht, wobei mit einer an, auf oder über einem Container angeordneten Pressvorrichtung das Leergut volumenreduziert wird.

Insbesondere ist vorgesehen, dass nach dem Pressen die Pressvorrichtung das volumenreduzierte, also das zerkleinerte oder zusammengepresste Leergut freigibt und selbiges unmittelbar in den zugeordneten Container, einen sog. Leergutcontainer, fallen lässt. Die Pressvorrichtung ist vorzugsweise auf dem Leergutcontainer aufgesetzt oder über selbigen an einem Portal oder einer Traverse hängend angeordnet.
Durch die neuen verfahrens- und vorrichtungsgemäßen Merkmale der Erfindung ist ein Bündeln des gepressten Leergutes nicht erforderlich; das standardisierte Volumen des Leergutcontainers kann mehr Leergut aufnehmen, insbesondere können Leergutcontainer unterschiedlicher Gestalt Verwendung finden.

In Weiterung ist zudem vorgesehen, dass an der Pressvorrichtung von unten her ein Sammelbehälter mit flexibler Wandung, z.B. ein Transportsack, angebracht wird, der während seiner Befüllung von dem besagten Leergutcontainer aufgenommen und/oder gehalten sowie nach der Befüllung vorzugsweise mit selbigen zu einer Abfallsammelstelle, einem Großcontainer oder Lastkraftwagen, transportierbar ist.

Der Müll aus Leergut ist in diesem Zusammenhang in mehrere Kategorien einzuteilen.
Eine erste Kategorie ist das aus Glas bestehende Leergut. Bei diesem bewirkt das Pressen des Mülls ein Zerstören beispielsweise einer Flasche, eines Schraubglases oder ähnlichen Behälters. Die so entstehenden Trümmer/Scherben nehmen nun wesentlich weniger Raum im Leergutcontainer ein.

Eine zweite Kategorie dieses Mülls ist die von Blechdosen. Hier ist ein Zertrümmern, wie beim Glas, nicht möglich. Wegen der Verformbarkeit von Metall kommt es beim Pressen der im allgemeinen sehr dünnwandigen Dosen nicht zu einer Scherbenbildung. Deshalb ist die Reduzierung des Volumens dieses Mülls nur durch ein Verdichten/Zusammenpressen erreichbar.

Eine dritte Kategorie ist der aus Kunststoff bestehende Müll. Dabei sind zwei Kriterien nachteilig für sein Verdichten mittels Pressen. Zum einen ist Kunststoff in einem hohen Maße elastisch, so dass nach dem Pressen ein Zurückfedern des Kunststoffes eintritt. Zum anderen sind Kunststoffflaschen in der Regel mit einem luftdicht schließenden Verschluss versehen. Ist dieser Verschluss noch auf der leeren Flasche vorhanden, wird durch die eingesperrte Luft ein zusätzlicher Widerstand gegen die Presskraft erzeugt, das Zusammenpressen der Flasche ist dadurch erschwert.

Wesentlich ist an der Erfindung, dass ein Verfahren zum Pressen und eine, vorzugsweise auf einen Leergutcontainer aufsetzbare oder über letzteren hängend angeordnete, Pressvorrichtung ausgeführt werden kann, die einfach im Aufbau, einfach in der Bedienung sowie wartungsfreundlich und somit kostengünstig sind.

Dieses Verfahren und die Pressvorrichtung ermöglichen, dass das Leergut in einem nach hinten geneigten Pressschacht eingelegt wird. Der Pressschacht ist an seinem vorderen Ende mit einer Pressschachttür versehen, die zugleich eine Sicherungsfunktion gegen Eingriff während des Pressvorganges sowie eine Schaltfunktion für den Start des Pressvorganges übernimmt.
Speziell ist zudem vorgesehen, dass eine seitliche Pressschachtwand teilweise von einer beweglichen Pressplatte gebildet wird. Eine untere Pressschachtwand, die selbst oder von der mindestens ein Teilabschnitt ebenfalls beweglich ist, ist mit der Pressplatte gekoppelt und gibt je nach Stellung der Pressplatte eine Öffnung zum zugeordneten Leergutcontainer frei, wobei insbesondere die Öffnungsweite der Öffnung variierbar ist.

Weiterhin ist speziell vorgesehen, dass bei diesem Verfahren zur Volumenreduzierung von Leergut, insbesondere vornehmlich von Leergut aus Kunststoff oder Blech, während des Pressvorganges mindestens ein Teilbereich des Körpers des Leergutes über dessen Elastizitätsgrenze hinaus beansprucht, insbesondere gedehnt wird, so dass ein Zurückfedern des gepressten Materials nach Druckentlastung nicht oder nur geringfügig eintritt.

Der Pressvorgang wird vorzugsweise folgendermaßen ausgelöst: Die zwei Stellungen einer zuerst geöffneten und danach wieder geschlossenen Pressschachttür werden von Sensoren (Näherungsschalter, Taster oder dgl. Bauteile), an eine Steuerung gemeldet, die wiederum, in vorteilhafter Ausbildung der Pressvorrichtung, mittels eines Sperrbolzen die Pressschachttür verriegelt und danach den Pressvorgang einleitet.

Beim Pressvorgang fährt die Pressplatte, beispielsweise angetrieben von einer elektro-hydraulischen Antriebseinheit, umfassend einen Elektromotor sowie Ölpumpe und mindestens einen Hydraulikzylinder, von einer ersten Stellung (siehe hierzu die Figuren) gegen die gegenüberliegende Pressschachtwand in eine, deren zweite Stellung. Die zu der Pressvorrichtung gehörende Steuerung, veranlasst bei Erreichen eines vorgebbaren maximalen Öldruckes, eine Umkehr der Hubbewegung. Beim Zurückfahren der Pressplatte, gibt die an letzterer angekoppelte untere Pressschachtwand eine Öffnung zum Leergutcontainer frei und das verdichtete Leergut fällt in selbigen hinein.
Ein Ausstoßer, der in Bezug auf die bewegliche Pressplatte in einer bestimmten Position fest angeordnet und vorzugsweise mit dem Pressvorrichtungsgehäuse verbunden ist, streift beim besagten Umkehrhub nicht herunterfallendes, verdichtetes Leergut von der unteren Pressschachtwand bzw. von der Pressplatte ab und stößt es quasi zum Herunterfallen in die freigegebene Öffnung hinein.

Der Rückwärtshub der Pressplatte erfolgt mindestens so weit über die erste Stellung hinaus, bis die Öffnungsweite dem ursprünglichen Abstand zwischen der bewegbaren Pressplatte und der gegenüberliegenden ortsfest angeordneten Pressschachtwand entspricht. Durch diesen weiteren Verfahrensschritt wird erreicht, dass irrtümlich in den Pressschacht eingeworfene, nicht bzw. nicht genügend zerstör- oder komprimierbare Materialien aus dem Pressschacht nach unten heraus fallen. Damit ist die Pressvorrichtung wieder arbeitsbereit, kostenaufwendige Betriebsausfälle werden vermieden.
Von der vorstehend genannten, dritten Stellung fährt die Pressplatte wieder zurück in die erste Stellung. Zum Abschluss dieses Pressvorganges wird von der Steuerung die Verriegelung der Pressschachttür aufgehoben.

Nachfolgend wird die Erfindung anhand von vorteilhaften Ausführungsbeispielen näher erläutert. Die Zeichnungen zeigen in schematisierter Darstellung in:
- Figur 1:: einen Querschnitt durch die erfindungsgemäße Pressvorrichtung einschließlich des Leergutcontainers;
- Figur 1a:: eine Schrägansicht der Pressvorrichtung auf einem Leergutcontainer;
- Figur 2:: eine Detailansicht von Figur 1;
- Figur 3a:: einen Schnitt A-A aus Figur 2 in erster Stellung;
- Figur 3b:: einen Schnitt A-A aus Figur 2 in dritter Stellung;
- Figur 4:: einen Schnitt B-B aus Figur 2,
- Figur 5:: in Seitenansicht eine Ausführung mit hängend angeordneter Pressvorrichtung;
und
- Figur 6 bis 6d:: in teilweise geschnittener Seitenansicht die Pressvorrichtung mit modifizierten, zum Pressschacht gehörenden Bauteilen.

In der Figur 1 ist die erfindungsgemäße Pressvorrichtung 1 in einer ersten Ausführungsvariante auf einem Leergutcontainer 21 angeordnet. Durch die Pressschachttür 7 hindurch wird das Leergut 9 in den Pressschacht 6 eingeführt. Die Pressschachttür 7 schließt sich - bedingt durch Schwerkraft - selbsttätig und das Leergut 9 gleitet auf der unteren, geneigten Pressschachtwand 3 zur hinteren Pressschachtwand 26. Am Pressschacht 6 ist eine Antriebseinheit 17 angeordnet. Die Pressvorrichtung 1 ist über ein Führungssystem 22 mit dem Leergutcontainer 21 lösbar verbunden und in Arbeitsstellung auf letzterem arretiert.

Zudem ist die Pressvorrichtung in dieser ersten Ausführungsvariante von einem schützenden, äußeren Gehäuse umgeben, welches hier vorzugsweise der ohnehin vorhandene Deckel 29 des Leergutcontainers 21 ist. Weil die Pressvorrichtung somit kein eigenes Gehäuse benötigt, konnten die Fertigungskosten um ein weiteres gesenkt werden. Die vordere Fläche 34 des Deckels 29 weist eine Einwurföffnung 33, mit der zudem die Größe des Leergutes begrenzt wird, auf und ist abnehmbar oder klapp- bzw. schwenkbar an einer benachbarten Fläche des Deckels 29 gehaltert.
Die Pressvorrichtung 1 ist derart auf dem Leergutcontainer 21 angeordnet, dass sich die Pressschachttür 7 unmittelbar hinter der Einwurföffnung 33 befindet.

In der Figur 1a ist ein Leergutcontainer 21 mit aufgeschwenktem Deckel (Gehäuse) 29 gezeigt. Der Leergutcontainer 21 ist in diesem Ausführungsbeispiel mit zwei Kammern 27 und je einer Drehtür 30 versehen,
Zur besseren Übersichtlichkeit ist die Pressvorrichtung 1 hier nicht eingezeichnet.
Die oberen Kanten der Seitenflächen einer jeden Kammer 27 sind korrespondierend zu dem an der Grundplatte 35 der Pressvorrichtung 1 angeordneten Führungssystem 22 ausgebildet. Es kann - ohne dabei den Boden der Erfindung zu verlassen - über jeder der Kammern 27 eine separate Pressvorrichtung 1 eingesetzt werden.

Die Figur 2 zeigt weitere Details der Pressvorrichtung 1. Die Pressplatte 8, hier teilweise gestrichelt gezeichnet, weil verdeckt, die im hinteren Bereich des Pressschachtes 6 die Verlängerung der seitlichen Pressschachtwand 2 verkörpert, ist mit einer Verdrehsicherung 23 versehen, die in einer Nut 31 läuft, siehe auch Fig. 3a u. 3b.
Durch die Verdrehsicherung 23 wird die Pressplatte 8 im wesentlichen parallel zur unteren Pressschachtwand 3 und zu der oben befindlichen festen Pressschachtwand 4 geführt. Im rechten Bereich der Figur 2 ist die nach innen schwenkbare Pressschachttür 7 mit dem Sperrbolzen 13 zu sehen. Durch das selbständige Schließen der Pressschachttür 7 wird ein nicht dargestellter Sicherheitsschalter 14 ausgelöst, der wiederum den über die Steuerung ansteuerbaren Sperrbolzen 13 betätigt, welcher die Pressschachttür 7 verriegelt. Sodann wird die Antriebseinheit 17 angesteuert; der Hydraulikzylinder 18 drückt die Pressplatte 8 in Richtung feststehende Pressschachtwand 5 gegen das Leergut 9.

Mit dem in Figur 3a dargestellten Querschnitt durch die Pressvorrichtung 1 werden weitere Einzelheiten gezeigt. Die Pressschachtwände 2, 3, 4, 5 bilden den Pressschacht 6. Die Pressplatte 8 wird mit einem Hydraulikzylinder 18 angetrieben. Die Pressschachtwände 4 und 5 sind ortsfest, das heißt nicht beweglich. Diese Pressschachtwände sind hier vorzugsweise einstückig mit einem aufwärts gerichteten Flansch 36 der Grundplatte 35 der Pressvorrichtung 1 ausgeführt.
Die untere Pressschachtwand 3 ist mit der Pressplatte 8 gekoppelt. Diese Koppelung ist bevorzugt mittels Schweißung realisiert. Für die bewegbare untere Pressschachtwand 3 werden somit keine zusätzlichen Führungselemente benötigt.
Eine andere, nicht weiter dargestellte, Art der Koppelung besteht darin, dass in der unteren Pressschachtwand 3 sich durch die Stärke des Materials und in Pressrichtung orientierte, hindurchgehende Schlitze befinden. In diesen Schlitzen gleitende Bolzen greifen in die Unterseite der Pressplatte 8 ein und halten mit einer kopfähnlichen Anlagefläche die untere Pressschachtwand 3. Je nach Bewegung der Pressplatte 8 und Länge der Schlitze wird die untere Pressschachtwand 3 entsprechend mitgeschleppt.

In der ersten Stellung 10 entspricht der Abstand zwischen den Pressschachtwänden 2 und 5 etwa dem Durchmesser des größtzulässigen Leergutes 9. Während des Presshubes fährt die Pressplatte 8, die hier vorzugsweise gleichzeitig die Pressschachtwand 2 oder ein Teilabschnitt von selbiger 2 ist, in die zweite Stellung 11.

Eine besondere Ausgestaltung der Erfindung ist der Dorn 24 an der Pressplatte 8. Wie weiter vorn schon ausgeführt, stellen verschlossene Kunststoffflaschen ein besonderes Problem dar. Dieser Dorn 24 bohrt sich in die Wandung der Kunststoffflasche und ermöglicht der eingeschlossenen Luft das Entweichen. Aber auch für Glasflaschen ist dieser Dorn vorteilhaft, weil durch die Punktbelastung der widerstandsfähige Glasmantel gesprengt wird. Kommen sich beim Pressen die Pressschachtwände 2 und 5 sehr nahe, so sorgt eine in der Pressschachtwand 5 angeordnete, korrespondierende Ausnehmung 28 dafür, dass der Dorn 24 nicht beschädigt wird.

Wie die Figur 3b zeigt, fährt zum Freigeben des gepressten Leergutes 9 die Pressschachtwand 2 (Pressplatte 8) in die dritte Stellung 12. Durch die sich bildende und vergrößernde Öffnung 25 hindurch fällt das Leergut 9 in den Leergutcontainer 21, vorzugsweise in einen im Leergutcontainer 21 gehalterten Transportsack. Um ein Liegenbleiben des verdichteten Leergutes auf der unteren Pressschachtwand 3 bzw. ein Festhaften an der Pressplatte zu verhindern, ist ein nicht beweglicher Ausstoßer 16 angeordnet. Dieser schiebt das verdichtete Leergut, bei der Bewegung von der wieder erreichten ersten Stellung in die dritte Stellung, von der Oberfläche der unteren Pressschachtwand 3 herunter.
Nach Erreichen der dritten Stellung 12 fährt die Pressschachtwand 2 (Pressplatte 8) wieder in die erste Stellung 10.

In der Figur 4 wird die Verriegelung der Pressschachttür 7 gezeigt. Zwischen den Pressschachtwänden 5 und 2 befindet sich die Drehachse der Pressschachttür. Wird der Pressvorgang ausgelöst, so fährt ein Sperrbolzen 16 - angetrieben durch einen Elektromagneten 32 - vor und blockiert während des Pressvorganges die Pressschachttür 7. ist das Verdichten des Leergutes 9 und der Ausstoßvorgang abgeschlossen, wird der Elektromagnet wieder stromlos und der Sperrbolzen 13 fährt in seine Ausgangslage zurück; der Pressschacht kann nun wieder befüllt werden.

In der Figur 5 ist ein weiteres Ausführungsbeispiel zur Verwendung der Pressvorrichtung 1 gezeigt. Dieses Ausführungsbeispiel findet vor allen Dingen in Kaufhallen, -Märkten oder dergleichen Einrichtungen Anwendung. Die Pressvorrichtung 1 ist entweder direkt oder unter zu Hilfenahme einer u-förmigen/trogförmigen Aufnahme 42 im oberen, deckennahen Bereich eines Portals 37 gehaltert. Ein in solchen Warenhäusern üblicher Waren-Rolli, der ansonsten zum Transport von Waren vom Lager in den Verkaufsraum dient, ist hier unter die Pressvorrichtung gefahren und befindet sich innerhalb der Seitenwände 38 und 39 des Portals 37.
Vor der Positionierung des Waren-Rolli 46 unter der Pressvorrichtung 1 wurde entweder an der Unterseite der Pressvorrichtung 1 oder in dem Waren-Rolli 46 ein Transportsack 47 zur Aufnahme des zerkleinerten oder gepressten Leergutes befestigt. Sobald dieser Transportsack gefüllt ist, kann der Waren-Rolli 46 ohne weitere Handhabungen entfernt werden; der obere, an der Unterseite der Pressvorrichtung 1 angelegte Rand des Transportsackes 47 gleitet bei Bewegung des Waren-Rolli 46 von allein ab. Ein neuer Transportsack 47 mit einem Waren-Rolli 46 kann nun unter der Pressvorrichtung 1 positioniert werden.

In den Figuren 6 bis 6c ist in Seitenansicht, mit teilweiser Schnittdarstellung, die Pressvorrichtung 1 mit modifizierten, zum Pressschacht gehörenden Bauteilen gezeigt. In der Figur 6 befindet sich die Pressplatte in ihrer ersten Stellung 10, in Figur 6a in einer Stellung zwischen ihrer ersten Stellung und ihrer zweiten Stellung 11, die in der Figur 6b gezeigt ist, und in der Figur 6c ist die Pressplatte in ihrer dritten Stellung 12 gezeigt. Diese Stellungen innerhalb eines Presszyklusses entsprechen den weiter vorn bezüglich der Finger 3a und 3b benannten gleichnamigen Stellungen.

In der Figur 6d, einer Darstellung im Schnitt C-C aus Figur 6c, ist ein weiteres Detail des Ausführungsbeispieles gemäß den Figuren 6 bis 6c dargestellt und zwar das kammartige Ineinandergreifen der teilweise über eine Länge 3b fingerartig 3a ausgebildeten unteren, bewegbaren Pressschachtwand 3 mit dem unteren, ebenfalls fingerartig 5d in einer entsprechenden Höhe 5c ausgebildeten Ende 5b der festen Pressschachtwand 5. Die untere Pressschachtwand 3 ist dazu in ihrem dem Pressschacht 6 zugeordneten Teilabschnitt 3b und das unter Ende 5b der festen Pressschachtwand 5 vom unteren Ende nach innen verlaufend bis zu einer Höhe 5c kammartig ausgebildet, wobei die jeweiligen Finger 3a und 5d seitlich zueinander versetzt sind.

Gezeigt ist zudem die Anordnung von ebenfalls kammartig zueinander versetzt angeordneten Dehnleisten 5a bzw. 8a an der festen Pressschachtwand 5 und der
Pressplatte 8.

Das zwischen der bewegbaren Pressplatte 8 und der feststehenden Pressschachtwand 5 zusammengepresste Leergut, insbesondere Leergut aus Kunststoff oder aus Blech, wird in der Endphase des Zusammenpressens, siehe Figur 6b, durch die kammartig ineinander greifenden Dehnleisten 5a und 8a in Teilbereichen ihres Körpers über dessen Elastizitätsgrenze hinaus beansprucht -gedehnt- wird, so dass das Zurückfedern des gepressten Materials im wesentlichen unterbunden wird. Der seitliche Abstand zwischen den einzelnen Dehnleisten 5a und 8a ist vorzugsweise derart gewählt, dass das beim Pressen zwischen diesen Dehnleisten befindliche Material des Leergutes nicht abgeschert wird.

Die Dehnleisten 5a und/oder 8a sind in ihrem Querschnitt rechteckig, dreieckig, rechteckig mit einseitiger Zahnung oder rechteckig mit einer konvexen Fläche.

Das Anbringen von Dehnleisten 5a und 8a bringt auch beim Pressen von Leergut aus Glas Vorteile, da diese Dehnleisten 5a und 8a annähernd die gleiche Wirkung haben wie der weiter vorn beschriebene Dorn 24, siehe Figur 3a.

Der in den Figuren 6 bis 6c gezeigte leistenförmige Ausstoßer 16a ist insbesondere für zerkleinertes oder Leergut mit geringem Durchmesser günstig. Zudem ist in diesen Figuren noch eine weitere Drehsicherung 23a gezeigt, welche die Pressplatte 8 einerseits gegen Verdrehung und andererseits gegen quer zur Bewegungsrichtung wirkende Kräfte sichert.

### Bezugszeichenliste

- 1: Pressvorrichtung
- 2: feste Pressschachtwand (verlängert durch Pressplatte)
- 3: untere, bewegliche Pressschachtwand
- 3a: Finger
- 3b: Länge
- 4: feste Pressschachtwand
- 5: feste Pressschachtwand
- 5a: Leisten
- 5b: unteres Ende
- 5c: Höhe (Bereich)
- 5d: Finger
- 6: Pressschacht
- 7: Pressschachttür
- 8: Pressplatte
- 8a: Leisten
- 9: Leergut
- 10: erste Stellung
- 11: zweite Stellung
- 12: dritte Stellung
- 13: Sperrbolzen
- 14: Sicherheitsschalter
- 15: Startschalter
- 16: Ausstoßer (stabförmig)
- 16a: Ausstoßer (leistenförmig)
- 17: Antriebseinheit
- 18: Hydraulikzylinder
- 19: Ölpumpe
- 20: Elektromotor
- 21: Leergutcontainer
- 22: Führungssystem
- 23: Verdrehsicherung
- 23a: Verdrehsicherung
- 24: Dorn
- 25: Öffnung
- 26: hintere Pressschachtwand
- 27: Kammer
- 28: Ausnehmung
- 29: Gehäuse / Deckel von Pos. 21
- 30: Drehtüren
- 31: Nut
- 32: Elektromagnet
- 33: Einwurföffnung
- 34: vordere Fläche von Pos. 29
- 35: Grundplatte
- 36: aufwärts gerichteter Flansch von Pos. 35
- 37: Portal
- 38: Seitenwand
- 39: Seitenwand
- 40: Decke
- 41: Schienen
- 42: Aufnahme (u-förmiges) -Gehäuse-
- 43: Boden
- 44: Wände
- 45: Stützen
- 46: Waren-Rolli
- 47: Transportsack

## Patentansprüche

1. Verfahren zum Verdichten von Leergut (9), insbesondere von Flaschen und Dosen, mittels einer Pressvorrichtung (1), mit den folgenden Verfahrensmerkmalen:
- eine seitlich in einem Pressschacht (6) befindliche Pressplatte (8) ist in einer ersten Stellung (10) positioniert, deren Abstand zur gegenüberliegenden Pressschachtwand (5) im wesentlichen dem Durchmesser des größten zugelassenen Leergutes (9) entspricht,
- das Leergut (9) wird in den Pressschacht (6) eingelegt, der mit einer zeitweise beweglichen Pressschachttür (7) gesichert ist,
- nach dem Auslösen des Pressvorganges fährt die Pressplatte (8) in eine zweite Stellung (11),
- nach Erreichen der zweiten Stellung (11) bewegt sich die Pressplatte (8) in umgekehrter Richtung, über die erste Stellung (10) hinaus, in eine dritte Stellung (12), wobei eine mit der Pressplatte (8) gekoppelte, untere Pressschachtwand (3) eine Öffnung (25) freigibt, durch welche das verdichtete Leergut (9) in einen Leergutcontainer (21) fällt,
- danach fährt die Pressplatte (8) von der dritten Stellung (12) in ihre erste Stellung (10) zurück.

2. Verfahren zur Volumenreduzierung von Leergut aus Kunststoff, bei dem selbiges in einem Pressschacht (6) durch mindestens eine verlagerbare Pressplatte (8), die sich auf eine ortsfeste Pressschachtwand (5) zum Pressen hinbewegt, zusammengepresst wird und nach Rückwärtsbewegung der beweglichen Pressplatte (8) durch eine Bodenöffnung hindurch in ein Sammelbehältnis fällt, und bei dem mindestens ein Teilbereich des Körpers des Leergutes beim Pressen über dessen Elastizitätsgrenze hinaus beansprucht, insbesondere gedehnt wird, so dass das Zurückfedern des gepressten Materials im Wesentlichen unterbunden ist.

3. Verfahren nach Anspruch 1 und/oder 2,
**dadurch gekennzeichnet, dass**
durch die Stellung der Pressschachttür (7) die Sicherheitsmittel (13, 14) und durch Betätigen eines Startschalters (15) der Pressvorgang direkt bzw. indirekt ausgelöst wird.

4. Verfahren nach Anspruch 1, 2 oder 3,
**dadurch gekennzeichnet, dass**
die Pressschachttür (7) mit einem mittels Hubmagnet betätigten Sperrbolzen (13) verriegelt wird.

5. Pressvorrichtung zur Durchführung des Verfahrens nach einem der Ansprüche 1 bis 4 mit den folgenden Merkmalen:
- auf oder über einem Leergutcontainer (21/46) ist die Pressvorrichtung (1) mit Mitteln zum lösbaren Aufsetzen oder Halten (22 bzw. 42, 43, 44, 45) derselben angeordnet,
- die Pressvorrichtung (1) weist einen Pressschacht (6) auf,
- der Pressschacht (6) ist an seinem vorderen Ende mit einer Schachttür (7) versehen,
- eine seitliche Pressschachtwand (2) wird wenigstens teilweise durch eine Pressplatte gebildet,
- auf der dem Pressschacht (6) abgewandten Seite der Pressplatte (8) ist eine Antriebseinheit (17) für die Pressplatte (8) angeordnet,
- die unten befindliche Pressschachtwand (3) bildet zugleich auch einen Deckel für eine Öffnung (25) zum Leergutcon-tainer (21, 46) hin.

6. Pressvorrichtung nach Anspruch 5,
**dadurch gekennzeichnet, dass**
der Pressschacht (6); in Einführrichtung des Leergutes (9) betrachtet, nach unten geneigt ist.

7. Pressvorrichtung nach Anspruch 5 oder 6,
**dadurch gekennzeichnet, dass**
die untere Pressschachtwand (3) mit der Pressplatte (8) starr verbunden ist.

8. Pressvorrichtung nach Anspruch 5 oder 6,
**dadurch gekennzeichnet, dass**
die untere Pressschachtwand (3) - bzw. Teile davon - mit der Pressplatte (8) in Pressrichtung verschiebbar verbunden ist.

9. Pressvorrichtung nach einem der Ansprüche 5 bis 8,
**dadurch gekennzeichnet, dass**
die Antriebseinheit (17) eine elektro-hydraulische Antriebseinheit (17) ist, d.h. sie besteht aus einem Hydraulikzylinder (18), einer Ölpumpe (19) und einem Elektromotor (20), der die Ölpumpe (19) antreibt.

10. Pressvorrichtung nach einem der Ansprüche 5 bis 9,
**dadurch gekennzeichnet, dass**
die Pressschachttür (7) zum Pressschachtinneren hin öffnet.

11. Pressvorrichtung nach einem der Ansprüche 5 bis 10,
**dadurch gekennzeichnet, dass**
die Pressplatte (8) auf der dem Leergut (9) zugewandten Seite mindestens einen Dorn (24) aufweist.

12. Pressvorrichtung nach einem der Ansprüche 5 bis 11,
**dadurch gekennzeichnet, dass**
die Pressvorrichtung (1) als Einheit von dem Leergutcontainer (21) abnehmbar ist.

13. Pressvorrichtung nach Anspruch 12,
**dadurch gekennzeichnet, dass**
die Pressvorrichtung (1) aus bzw. in ein Führungssystem (22) herauszieh- bzw. einschiebbar gestaltet ist.

14. Pressvorrichtung nach einem der Ansprüche 5 bis 13,
**dadurch gekennzeichnet, dass**
die Pressplatte (8) mit einer Verdrehsicherung (23 oder 23a) versehen ist.

15. Pressvorrichtung nach einem der Ansprüche 5 bis 14,
**dadurch gekennzeichnet, dass**
ein Ausstoßer (16, 16a) vorgesehen ist, der in den Bewegungsbereich der Pressplatte (8) hineinreicht und dessen freies Ende in der Ebene der ersten Stellung (10) der Pressplatte (8) liegt.

16. Pressvorrichtung nach einem der Ansprüche 5 bis 15,
**dadurch gekennzeichnet, dass**
die Pressplatte (8) und die der Pressplatte gegenüberliegende feste Pressschachtwand (5) jeweils auf ihrer zum Pressschacht (6) hingewandten Seite, zueinander beabstandete Dehnleisten (5a bzw. 8a) aufweisen, wobei diese Dehnleisten (5a, 8a) seitlich zueinander versetzt angeordnet sind.

17. Pressvorrichtung nach einem der Ansprüche 5 bis 15,
**dadurch gekennzeichnet, daß**
die untere Pressschachtwand (3) in ihrem dem Pressschacht (6) zugeordneten Teilabschnitt (3b) und das unter Ende (5b) der festen Pressschachtwand (5), vom unteren Ende nach innen verlaufend bis zu einer Höhe (5c), kammartig ausgebildet sind, wobei die jeweiligen Finger (3a und 5d) seitlich zueinander versetzt sind.

18. Pressvorrichtung nach Anspruch 16,
**dadurch gekennzeichnet, dass**
die Dehnleisten (5a und/oder 8a) einen rechteckigen, dreieckigen, halbrunden oder einseitig gezahnten rechteckigen Querschnitt aufweisen.

## Claims

1. Method of compressing empties (9), particularly bottles and cans, by means of a press device (1), with the following method features:
- a press plate (8) disposed laterally in a press shaft (6) is positioned in a first setting (10), the spacing of which relative to the opposite press shaft wall (5) substantially corresponds with the diameter of the largest allowable empty (9),
- the empty (9) is inserted into the press shaft (6), which is secured by a periodically movable press shaft door (7),
- after initiation of the pressing process the press plate (8) travels into a second setting (11),
- after attainment of the second setting (11) the press plate (8) removes in reverse direction out beyond the first setting (10) into a third setting (12), wherein a lower press shaft wall (3) coupled with the press plate (8) frees an opening (25) through which the compressed empty (9) can drop into an empties container (21) and
- thereafter the press plate (8) travels from the third setting (12) back into the first setting (10) thereof.

2. Method of volume reduction of empties of plastics material, in which an empty is compressed in a press shaft (6) by at least one displaceable press plate (8), which moves towards a stationary press shaft wall (5) for the pressing, and after rearward movement of the movable press plate (8) drops through a base opening into a collecting container, and in which at least a partial region of the body of the empty is loaded during pressing beyond the elastic limit thereof, in particular stretched, so that springing back of the pressed material is substantially precluded.

3. Method according to claim 1 and/or 2, **characterised in that** the safety means (13, 14) is directly or indirectly triggered by the setting of the press shaft door (7) and the pressing process is directly or indirectly triggered by actuation of a start switch (15).

4. Method according to claim 1, 2 or 3, **characterised in that** the press shaft door (7) is locked by a locking pin actuated by means of a lifting magnet.

5. Press device for carrying out the method according to one of claims 1 to 4 with the following features:
- the press device (1) together with means (22 or 42, 43, 44, 45) for releasable placing on or holding an empty container (21/46) is arranged on or over the same,
- the press device (1) has a press shaft (6),
- the press shaft (6) is provided at its forward end with a shaft door (7),
- a lateral press shaft wall (2) is formed at least partly by a press plate,
- a drive unit (17) for the press plate (8) is arranged on the side, which is remote from the press shaft (6), of the press plate (8) and
- the press shaft wall (3) disposed at the bottom also forms at the same time a cover for an opening (25) for the empty container (21, 46).

6. Press device according to claim 5, **characterised in that** the press shaft (6) is inclined downwardly considered in the direction of introduction of the empty (9).

7. Press device according to claim 5 or 6, **characterised in that** the lower press shaft wall (3) is rigidly connected with the press plate (8).

8. Press device according to claim 5 or 6, **characterised in that** the lower press shaft wall (3) - or parts thereof - is displaceably connected with the press plate (8) in pressing direction.

9. Press device according to one of claims 5 to 8, **characterised in that** the drive unit (17) is an electro-hydraulic drive unit (17), i.e. it consists of a hydraulic cylinder (18), an oil pump (19) and an electric motor (20) which drives the oil pump (19).

10. Press device according to one of claims 5 to 9, **characterised in that** the press shaft door (7) is open towards the press shaft interior.

11. Press device according to one of claims 5 to 10, **characterised in that** the press plate (8) has at least one mandrel (24) on the side facing the empty (9).

12. Press device according to one of claims 5 to 11, **characterised in that** the press device (1) is removable as a unit from the empty container (21).

13. Press device according to claim 12, **characterised in that** the press device (1) is designed to be able to be removed from or pushed into a guide system (22).

14. Press device according to one of claims 5 to 13, **characterised in that** the press plate (8) is provided with securing means (23 or 23a) against turning.

15. Press device according to one of claims 5 to 14, **characterised in that** an ejector (16, 16a) is provided, which reaches into the range of movement of the press plate (8) and the free end of which lies in the plane of the first setting (10) of the press plate (8).

16. Press device according to one of claims 5 to 15, **characterised in that** the press plate (8) and the fixed press shaft wall (5) opposite the press plate each have on the side thereof facing the press shaft (6) mutually spaced-apart stretching strips (5a or 8a), wherein these stretching strips (5a, 8a) are arranged to be laterally offset relative to one another.

17. Press device according to one of claims 5 to 15, **characterised in that** the lower press shaft wall (3) is formed to be comb-shaped in the part section (3b) thereof associated with the press shaft (6) and the lower end (5b) of the fixed shaft wall (5) is formed to be comb-shaped from the lower end extending inwardly to a height (5c), wherein the respective fingers (3a and 5d) are arranged to be laterally offset relative to one another.

18. Press device according to claim 16, **characterised in that** the stretching strips (5a and/or 8a) have a cross-section which is rectangular, triangular, semicircular, or rectangular and toothed at one side.

## Revendications

1. Procédé pour compacter des emballages vides (9), en particulier des bouteilles et des boîtes, au moyen d'un dispositif de compression (1) présentant les caractéristiques suivantes :
- une plaque de compression (8) se trouvant latéralement dans une gaine de compression (6) est positionnée dans une première position (10) dont l'écart par rapport à la paroi de gaine de compression opposée (5) correspond essentiellement au diamètre de l'emballage vide (9) le plus grand admissible,
- les emballages vides (9) sont introduits dans la gaine de compression (6) qui est sécurisée par une porte de gaine de compression (7) mobile par intermittence,
- après le déclenchement du processus de compression, la plaque de compression (8) pesse dans une deuxième position (11),
- après avoir atteint la deuxième position (11), la plaque de compression (8) se déplace dans la direction inverse au-delà de la première position (10), dans une troisième position (12), une paroi de gaine de compression inférieure (3) accouplée avec la plaque de compression (8) libérant une ouverture (25), par laquelle les emballages vides (9) compactés tombent dans un container à emballages vides (21),
- la plaque de compression (8) revient ensuite de la troisième position (12) dans sa première position (10).

2. Procédé pour la réduction de volume d'emballages vides en matière plastique, dans lequel les emballages vides sont comprimés dans une gaine de compression (6) par au moins une plaque de compression mobile (8) qui se déplace pour comprimer vers une paroi de gaine de compression fixe (5) et après mouvement de retour de la plaque de compression mobile (8), tombent à travers une ouverture du fond dans un récipient collecteur et dans lequel au moins une partie du corps des emballages vides est sollicitée au-delà de sa limite élastique, en particulier est allongée, de sorte que la détente de la matière comprimée est essentiellement jugulée.

3. Procédé selon la revendication 1 et/ou 2, **caractérisé en ce que** par la position de la porte de gaine de compression (7) les moyens de sécurité (13, 14) et par actionnement d'un interrupteur de départ (15) le processus de compression est déclenché directement ou indirectement.

4. Procédé selon la revendication 1, 2 ou 3, **caractérisé en ce que** la porte de gaine de compression (7) est verrouillée au moyen d'une tige de blocage (13) actionnée par électro-aimant de course.

5. Dispositif de compression pour exécuter le procédé selon l'une quelconque des revendications 1 à 4, présentant les caractéristiques suivantes :
- le dispositif de compression (1) est disposé sur ou au-dessus d'un container à emballages vides (21/46) avec des moyens pour le poser ou le tenir de manière séparable (22 ou 42, 43, 44, 45),
- le dispositif de compression (1) présente une gaine de compression (6),
- la gaine de compression (6) est munie à son extrémité avant d'une porte de gaine (7),
- une paroi de gaine de compression latérale (2) est formée au moins en partie par une plaque de compression,
- une unité d'entraînement (17) pour la plaque de compression (8) est disposée du côté opposé à la gaine de compression (6),
- la paroi de gaine de compression (3) se trouvant en bas forme en même temps aussi un couvercle pour une ouverture (25) vers le container à emballages vides (21, 46).

6. Dispositif de compression selon la revendication 5, **caractérisé en ce que** la gaine de compression (6) est inclinée vers le bas quand on regarde dans la direction d'introduction.

7. Dispositif de compression selon la revendication 5 ou 6, **caractérisé en ce que** la paroi de gaine de compression inférieure (3) est reliée de manière fixe avec la plaque de compression (8).

8. Dispositif de compression selon la revendication 5 ou 6, **caractérisé en ce que** la paroi de gaine de compression inférieure (3) ou des parties de celle-ci est reliée avec la plaque de compression (8) de manière mobile dans la direction de compression.

9. Dispositif de compression selon l'une des revendications 5 à 8, **caractérisé en ce que** l'unité d'entraînement (17) est une unité d'entraînement électro-hydraulique (17), c'est-à-dire qu'elle comprend un vérin hydraulique (18), une pompe à huile (19) et un moteur électrique (20) qui entraîna la pompe à huile (19).

10. Dispositif de compression selon l'une quelconque des revendications 5 à 9, **caractérisé en ce que** la porte de gaine de compression (7) ouvre vers l'intérieur de la gaine de compression.

11. Dispositif de compression selon l'une quelconque des revendications 5 à 10, **caractérisé en ce que** la plaque de compression (8) présente du côté tourné vers les emballages vides (9) au moins un poinçon (24).

12. Dispositif de compression selon l'une quelconque des revendications 5 à 11, **caractérisé en ce que** le dispositif de compression (1) est amovible en tant qu'unité du container à emballages vides (21).

13. Dispositif de compression selon la revendication 12, **caractérisé en ce que** le dispositif de compression (1) est formé de manière à pouvoir être extrait ou inséré dans un système de guidage (22).

14. Dispositif de compression selon l'une quelconque des revendications 5 à 13, **caractérisé en ce que** la plaque de compression (8) est munie d'une sécurité contre la torsion (23 ou 23a).

15. Dispositif de compression selon l'une quelconque des revendications 5 à 14, **caractérisé en ce qu'**il est prévu un poussoir (16, 16a) qui pénètre dans la zone de mouvement de la plaque de compression (8) et dont l'extrémité libre est située dans le plan de la première position (10) de la plaque de compression.

16. Dispositif de compression selon l'une quelconque des revendications 5 à 15, **caractérisé en ce que** la plaque de compression (8) et la paroi de gaine de compression fixe (5) opposée à la plaque de compression présentent chacune, sur leur côté opposé à la gaine de compression (6), des nervures d'allongement (5a et 8a) écartées les unes des autres, ces nervures d'allongement (5a, 8a) étant disposées de manière décalée latéralement les unes par rapport aux autres.

17. Dispositif de compression selon l'une quelconque des revendications 5 à 15, **caractérisé en ce que** la paroi de gaine de compression inférieure (3), dans sa partie (3b) associée à la gaine de compression (6) et l'extrémité inférieure (5b) de la paroi de gaine de compression fixe (5), sont formées en forme de peigne à partir de l'extrémité inférieure vers l'intérieur jusqu'à une hauteur (5c), les doigts (3a et 5d) respectifs étant décalés latéralement les uns par rapport aux autres.

18. Dispositif de compression selon la revendication 16, **caractérisé en ce que** les nervures d'allongement (5a et/ou 8a) présentent une section rectangulaire, triangulaire, demi-ronde ou rectangulaire à denture unilatérale.
